# EUROPÄISCHE PATENTSCHRIFT

(11) **EP 0 920 348 B1**
(45) Veröffentlichungstag und Bekanntmachung des Hinweises auf die Patenterteilung: **26.03.2003**
(21) Anmeldenummer: 98918965.9
(22) Anmeldetag: 12.05.1998
(51) Int. Cl.: A63H 3/50

(54) **PUPPENSTÄNDER**
DOLL STAND
SUPPORT POUR POUPEE

(30) Priorität: 15.05.1997 AT 83697
(43) Veröffentlichungstag der Anmeldung: 09.06.1999
(73) Patentinhaber: Guschlbauer, Franz, 2340 Mödling (AT)
(72) Erfinder: Guschlbauer, Franz, 2340 Mödling (AT)
(86) Internationale Anmeldenummer: AT9800124
(87) Internationale Veröffentlichungsnummer: WO98051386

(56) Entgegenhaltungen:
- WO-A-96/04052
- US-A- 4 706 915
- US-A- 5 549 499

## Beschreibung

Die Erfindung betrifft einen Puppenständer zum Tragen und Halten einer Puppe in aufrechter Stellung, der einen im Gebrauch zwischen den Puppenbeinen positionierten, vertikal zum Puppenunterkörper hochführenden Stützteil, insbesondere einen Stab und/oder ein Rohr, aufweist, wobei der Stützteil an einem Element, insbesondere einer Präsentationsplatte, befestigt ist, das ihn in vertikaler Position hält und das obere Ende des Stützteils über einen Kupplungsteil mit einem zwischen den Puppenbeinen anzuordnenden, den Körper der Puppen von unten unterstützenden Tragteil verbunden ist.

Ein Puppenständer mit diesen Konstruktionsmerkmalen weist z.B. folgende Vorzüge auf:
a) Das Gewicht der Puppe wird vom Tragteil nahe dem Schwerpunkt aufgenommen und zur Gänze getragen.
b) Die Beine sind vom Puppengewicht entlastet und können beliebige Stellungen einnehmen.
c) Die Kleidung fällt natürlich. Sie hat mir dem Puppenständer nichts zu tun.
d) Die Grundplatte entfällt, wenn der Stützteil in der Präsentationsplatte oder unter der Präsentationsplatte befestigt wird.
e) Der Stützteil kann in jeder Rundum-Position der Puppe durch ein Puppenbein verborgen werden.
f) Die Puppe kann um ihre Achse gedreht werden.

Durch den Entfall der Grundplatte und den nicht sichtbaren Stützteil ergibt sich eine natürliche, wie freistehend wirkende Gesamterscheinung der Puppe. Der Standort muß nicht eben sein. Damit ist Dekorationsfreiheit gegeben. Darstellung z.B. einer Puppe, die über eine Stufe steigt. Einen derartigen Puppenständer beschreibt die Anmeldung EPA Nr. 95925654.6 (WO 96/04052). Beschrieben wird in dieser Veröffentlichung, daß z.B. der am Unterkörper der Puppe anliegende, vom Unterbauch bis in die Gesäßfurche reichende Tragteil mit den an seinen beiden Enden nach oben angeordneten Halterungen durch Bandage am Puppenkörper befestigt wird. Die Puppe wird damit sicher getragen. Das Kippen der Puppe in den Hüftgelenken ist verhindert. Mit dem im Mittelteil des Tragteils nach unten angeordneten Kupplungsteil wird der Tragteil mit dem zwischen den Beinen der Puppe vertikal hochgeführten Stützteil verbunden.

Ausgehend von der erwähnten internationalen Veröffentlichung ist das Ziel der Erfindung:
1. Die leichter durchzuführende Befestigung eines kleineren und einfacher hergestellten Tragteiles am Puppenunterkörper
2. Die Möglichkeit der Anordnung eines längenveränderbaren Stützteiles
3. Für Puppenständer ohne Grundplatte wird zur Befestigung des Stützteiles in der Präsentationsplatte eine Hülse 1 vorgeschlagen, die sowohl die Befestigung als auch die Höhenjustierung ermöglicht.

Erfindungsgemäß wird eine Vereinfachung der Befestigung am Puppenunterkörper dadurch erreicht, daß der Tragteil am Unterkörper der Puppe durch Klebung befestigt wird. Vorteilhafte Weiterbildungen der Erfindung zur Anordnung eines längenveränderbaren Stützteiles und zur Befestigung des Stützteiles in der Präsentationsplatte sind Gegenstand der Unteransprüche.

Nachfolgend wird ein Ausführungsbeispiel des erfindungsgemäßen Puppenständers anhand der Zeichnung näher erläutert.

### zu Pkt. 1

a) Für kleine bis mittelgroße Puppen weist der Tragteil 3 einen Kupplungsteil 4, einen Arm 5 und Klebeplatten 6 auf
   Der Kupplungsteil 4 stellt die Verbindung vom Tragteil 3 zum Stützteil 2 her. Es kann dies eine Schraubverbindung (z.B. durch einen zylindrischen Kupplungsteil mit Muttergewinde), eine Steckverbindung oder eine Klemmverbindung sein. Der Kupplungsteil 4 ist aus Metall oder Kunststoff und im Gebrauch am Puppenunterkörper zwischen den Beinen positioniert. In Übereinstimmung mit dem zwischen den Puppenbeinen hochgeführten Stützteil 2
   Am Kupplungsteil 4 ist das eine Ende des Armes 5 befestigt, der in Richtung Gesäß der Puppe angeordnet ist und im unteren Teil der Gesäßfurche endet. Der Arm 5 ist ein Stück aus Metall oder Kunststoff, an dessen anderem Ende ein Paar Klebeplatten 6 befestigt ist.
   Das Paar Klebeplatten 6 ist aus Metall oder Kunststoff. Eine Klebeplatte ist für die linke und eine für die rechte Hinterbacke der Puppe vorgesehen. Positioniert werden sie etwa im unteren Teil der Gesäßfurche.
b) Für mittelgroße bis große Puppen besteht der Tragteil 3 zusätzlich aus einem zweiten Arm 7 gegebenenfalls mit Klebeplatte 9
   Der zweite Arm 7 ist ebenfalls mit einem Ende am Kupplungsteil 4 angebracht und zwar in Verlängerung des Armes 5 endend am Unterleib (Unterbauch) der Puppe als Stütze etwa in Position 8 des Puppenunterkörpers, oder endend mit einer Klebeplatte 9 am Unterleib der Puppe. Arm 7 und Klebeplatte 9 ebenfalls aus Metall oder Kunststoff.
   Der Tragteil 3 wird mit dem Klebeplattenpaar 6 und gegebenenfalls der Klebeplatte 9 unter Anwendung geeigneter Klebemittel an den Puppenunterkörper geklebt. Die Gefahr des Kippens in den Hüftgelenken ist dadurch nicht mehr gegeben.
   Bei der Wahl des Klebemittels ist zu beachten, daß der Puppenkörperlack nicht verletzt wird und das Klebemittel rückstandsfrei abgelöst werden kann. Gegebenenfalls die vorgesehenen Klebestellen am Puppenkörper mit einem ablösbaren Schutzfilm abdecken.

Tragteile 3 aus Metall können z.B. mit Schmelzkleber auf einfache Weise und gutem Resultat angebracht werden. An die Genauigkeit der Anpassung der Fügeteile werden keine großen Ansprüche gestellt. Die Flächenhaftung und die innere Festigkeit lassen große Haltekräfte erreichen. Die Klebschicht läßt sich, an einer Ecke beginnend, wieder abziehen.
Auch für Tragteile 3 aus Kunststoff ist der Schmelzkleber eine Alternative, aber auch andere Klebemittel wie Haftkleber, Klebebänder, Klebefolien und anderes sind derzeit für Tragteile aus Metall oder Kunststoff einsetzbar.

Die Anbringung eines Tragteiles 3 an den Puppenunterkörper mit Klebung durch Schmelzkleber könnte wie folgt ablaufen:
Den Tragteil 3 vorformen mit Beachtung der Stellung von Puppe und Stützteil 2 (Hilfsgerüst oder Wand zur Abstützung). Die Klebestellen markieren. Die Klebeplatten 6 und 9 auf der Klebeseite mit Schmelzkleberfilm überziehen. Den Tragteil 3 auf den Stützteil 2 aufsetzen und erwärmen.
Schmelzkleber auf die markierten Stellen am Puppenkörper aufbringen und die Puppe auf den Tragteil 3 setzen,die Puppe genau einrichten und den Kleber erkalten lassen.
Entfernung des Tragteiles 3 durch Erwärmen.

Die beigefügte Zeichnung zeigt die Anordnung des Puppenständers für eine große Puppe mit Schraubverbindung zwischen Tragteil 3 und Stützteil 2. In diesen Kupplungsteil 4 kann auch ein Adapter eingeschraubt werden, um eine andere gewünschte Verbindung zwischen Tragteil 3 und Stützteil 2 herzustellen.

### zu Pkt. 2

Der Stützteil 2 kann, wie auch in der Anmeldung EPA Nr. 95925654.6 (WO 96/04052) angegeben, ein Stab, ein Rohr oder eine Kombination von beiden sein. Für Puppen ist aber auch eine teleskopartige Verstellbarkeit des Stützteiles akzeptabel, wenn die Klemm-Mutter durch die Kleidung verborgen wird.
Solch ein Stützteil 2 besteht aus einem Rohrstück mit Außengewinde und Schlitzen an einem Ende, und einem in den Rohrteil eingeschobenen Stabteil, auf den die Klemm-Mutter aufgeschoben wird. Mit der Klemm-Mutter wird die Stützteillänge fixiert.

### zu Pkt 3.

Eine in die Präsentationsplatte eingesetzte Hülse 1, in der das untere Ende des Stützteiles 2 befestigt wird, hat oben einen aufgedehnten Rand 10 und gegebenenfalls eine Verdrehungssicherung und im unteren Teil ein Innengewinde, mit dem z.B. eine Wurmschraube 11, mit Eingriffsmöglichkeit oben und unten, auf und ab geschraubt werden kann, um die Stützteilhöhe zu justieren.
Wird das Innengewinde in die Hülsenwand geschnitten, kann die Wurmschraube nur von unten eingeschraubt werden.
Um die Wurmschraube 11 auch von oben einschrauben zu können, ist das Innengewinde in einem mit der Hülse 1 einstückigen Fortsatz angeordnet.
Diese Anordnung bietet auch die Möglichkeit, den Stützteil 2 mit Gewinde am unteren Ende zur Justierung in das passende Innengewinde einzuschrauben.
Diese Anordnung ergibt eine kleine Gesamtlänge der Hülse.
Die Hülse 1, auf der Unterseite der Präsentationsplatte entsprechend vorstehend, kann gegebenenfalls anstatt mit einem Innengewinde mit einem Außengewinde im unteren Teil ausgestattet sein, an dem höhenverstellbar ein mit Innengewinde versehener Drehantrieb angeordnet werden kann. Die Stellung kann mit einer Gegenmutter oder Feststellschraube fixiert werden.

## Patentansprüche

1. Puppenständer zum Tragen und Halten einer Puppe in aufrechter Stellung, der einen im Gebrauch zwischen den Puppenbeinen positionierten, vertikal zum Puppenunterkörper hochführenden Stützteil, insbesondere einen Stab und/oder ein Rohr, aufweist, wobei das untere Ende des Stützteiles an einem Element, insbesondere einer Präsentationsplatte, befestigt ist, das ihn in vertikaler Position hält, und das obere Ende des Stützteiles über einen Kupplungsteil mit einem zwischen den Puppenbeinen anzuordnenden, den Körper der Puppe von unten unterstützenden Tragteil verbunden ist, **dadurch gekennzeichnet, daß** der Tragteil (3) dazu bestimmt ist am Unterkörper der Puppe durch Klebung befestigt zu werden.

2. Puppenständer nach Anspruch 1, **dadurch gekennzeichnet, daß** der Tragteil (3) den Kupplungsteil (4), einen davon abragenden, am Gesäß der Puppe anlegbaren Arm (5) und am Arm (5) angebrachte Klebeplatten (6) aufweist sowie gegebenenfalls für mittelgroße bis große Puppen zusätzlich einen zweiten vom Kupplungsteil (4) abragenden, am Unterbauch der Puppe anlegbaren Arm (7) mit gegebenenfalls daran angebrachter Klebeplatte (9) umfaßt.

3. Puppenständer nach Anspruch 1 oder 2, **dadurch gekennzeichnet, daß** die Verbindung zwischen Kupplungsteil (4) und Stützteil (2) wie an sich bekannt eine Schraub-, Steck- oder Klemmverbindung ist und gegebenenfalls am Kupplungsteil (4) ein Adapter angeordnet ist, der die gewünschte Verbindung ermöglicht.

4. Puppenständer nach einem der Ansprüche 1 bis 3, **dadurch gekennzeichnet, daß** der Stützteil (2) hergestellt ist aus einem Rohrteil mit Gewinde und Schlitzen an einem Ende, einem in den Rohrteil eingeschobenen Stabteil, und eine auf den Stabteil aufgeschobene Klemm-Mutter, mit der die Stützteillänge fixiert wird.

5. Puppenständer nach einem der Ansprüche 1 bis 4, **dadurch gekennzeichnet, daß** das untere Ende des Stützteiles (2) in einer in der Präsentationsplatte eingesetzten Hülse (1) befestigt ist, die im oberen Teil einen gedehnten Rand (10) und gegebenenfalls eine Verdrehungssicherung hat und im unteren Teil ein Innengewinde hat, in das vorzugsweise eine Wurmschraube (11) einschraubbar ist zur Justierung der Stützteilhöhe.

6. Puppenständer nach Anspruch 1 und 5, **dadurch gekennzeichnet, daß** das Innengewinde in einem mit der Hülse (1) einstückigen Fortsatz angeordnet ist, in den entweder eine Wurmschraube (11), oder der Stützteil (2) mit Gewinde am unteren Ende, von oben einschraubbar ist.

7. Puppenständer nach Anspruch 1 und 5, **dadurch gekennzeichnet, daß** die in die Präsentationsplatte eingesetzte Hülse (1), auf der Unterseite der Präsentationsplatte entsprechend vorstehend, im unteren Teil ein Außengewinde hat, an dem höhenverstellbar ein mit Innengewinde versehener Drehantrieb angeordnet werden kann.

## Claims

1. This invention concerns a doll stand for supporting and holding a doll in an upright position, having a supporting part positioned between the doll's legs in the use position and extending up vertically to the doll's lower body, in particular a rod and/or a tube, with the lower end of the supporting part being attached to an element, in particular a presentation plate which holds it in the vertical position, and the upper end of the supporting part is connected by a coupling part to a carrying part arranged between the doll's legs, supporting the doll's body from beneath, **characterized in that** the carrying part (3) is appointed to be attached to the doll's lower body by gluing.

2. A doll stand according to claim 1, **characterized in that** the carrying part (3) has the coupling part (4), an arm (5) that can be applied to the doll's buttocks and projects away from it, and adhesive plates (6) attached to the arm (5), plus optionally for medium to large dolls, also having a second arm (7) that projects away from the coupling part (4) and can be applied to the doll's abdomen, with the adhesive plate (9) optionally being attached to that.

3. A doll stand according to claim 1 or 2, **characterized in that** the connection between the coupling part (4) and the supporting part (2) is a screw connection, a plug connection or a clamping connection in an essentially known manner, and optionally an adapter is provided on the coupling part (4) to permit the desired connection.

4. A doll stand according to one of claims 1 through 3, **characterized in that** the supporting part (2) is made of a tube part with a thread and a slot at one end, a rod part that is inserted into the tube part and a clamping nut pushed onto the rod part, determining the length of the supporting part.

5. A doll stand according to one of claims 1 through 4, **characterized in that** the lower end of the supporting part (2) is secured in a sleeve (1) which is inserted into the presentation plate and has an expanded edge (10) in the upper part, optionally having a twist lock and in the lower part having an inside thread into which a threaded pin (11) can preferably be screwed to adjust the height of the supporting part.

6. A doll stand according to claims 1 and 5, **characterized in that** the inside thread is arranged in a projection which is formed in one piece with the sleeve (1) and into which either a threaded pin (11) or the supporting part (2) with a thread on the lower end can be screwed from above.

7. A doll stand according to claims 1 and 5, **characterized in that** the sleeve (1), which is inserted into the presentation plate and projects accordingly on the lower side of the presentation plate, has an outside thread in the lower part on which can be arranged a rotational drive which is provided with. an inside thread so as to be adjustable in height.

## Revendications

1. L'invention concerne un support pour poupées destiné à porter et tenir une poupée en position verticale, présentant un élément d'appui positionné, en utilisation, entre les jambes de la poupée, et conduisant verticalement vers le haut en direction du bas du corps de la poupée, en particulier une barre et/ou un tube, ledit élément d'appui étant fixé à un élément, en particulier une plaque de présentoir, qui le maintient en position verticale, et l'extrémité supérieure de l'élément d'appui étant raccordé par un élément d'accouplement à un élément de support à placer entre les jambes de la poupée et soutenant, du bas, le corps de la poupée, support pour poupées **caractérisé en ce que** l'élément de support (3) est désigné à fixer par collage à la partie inférieure du corps de la poupée.

2. Support pour poupées selon la revendication 1, **caractérisé en ce que** l'élément de support (3) présente l'élément d'accouplement (4), un bras (5) qui s'en détache et peut être appliqué sur les fesses de la poupée, et des plaques adhésives (6) posées sur le bras (5), et comprend éventuellement, pour des poupées de taille moyenne à grande, un second bras (7) se détachant de l'élément d'accouplement (4) et pouvant être appliqué sur le bas-ventre de la poupée, avec éventuellement une plaque adhésive (9) posée sur ce bras.

3. Support pour poupées selon la revendication 1 ou 2, **caractérisé en ce que** la liaison entre l'élément d'accouplement (4) et l'élément d'appui (2) est, ainsi qu'il est connu en soi, un raccord fileté, un raccord à emboîtement ou par serrage, et **en ce qu'**éventuellement, on prévoit sur l'élément d'accouplement (4) un adaptateur qui permet le mode de liaison voulu.

4. Support pour poupées selon l'une des revendications 1 à 3, **caractérisé en ce que** l'élément d'appui (2) est constitué d'un élément tubulaire avec un filetage et des fentes à une extrémité, d'une barre engagée dans l'élément tubulaire, et d'un écrou de calage glissé sur la barre, avec lequel est fixée la longueur de l'élément d'appui.

5. Support pour poupées selon l'une des revendications 1 à 4, **caractérisé en ce que** l'extrémité inférieure de l'élément d'appui (2) est fixée dans une douille (1) enfoncée dans la plaque du présentoir et qui présente, en partie haute, un bord (10) formé par étirage et éventuellement un blocage en rotation, et en partie basse, un filet intérieur dans lequel peut être vissé, de préférence, un goujon fileté (11) servant à ajuster la hauteur de l'élément d'appui.

6. Support pour poupées selon la revendication 1 et 5, **caractérisé en ce que** le filet intérieur est ménagé dans un prolongement solidaire de la douille (1) et dans lequel peut être vissé, du haut, soit un goujon fileté (11) ou l'élément d'appui (2) portant un filetage à l'extrémité inférieure.

7. Support pour poupées selon la revendication 1 et 5, **caractérisé en ce que** la douille (1) enfoncée dans la plaque du présentoir fait adéquatement saillie sur la face inférieure de la plaque du présentoir, **en ce qu'**elle présente un filet extérieur en partie basse, sur lequel peut être prévu, avec une possibilité de réglage en hauteur, un mécanisme d'entraînement en rotation muni d'un filet intérieur.
